# EUROPÄISCHE PATENTSCHRIFT

(11) **EP 3 644 445 B1**
(45) Veröffentlichungstag und Bekanntmachung des Hinweises auf die Patenterteilung: **29.03.2023**
(21) Anmeldenummer: 19204486.5
(22) Anmeldetag: 22.10.2019
(51) Int. Cl.: H01R 9/24, H01R 13/50, H01R 4/48, H01R 11/09

(54) **REIHENSTECKKLEMME**
TERMINAL CLAMP
BLOC DE JONCTION ENFICHABLE

(30) Priorität: 25.10.2018 DE 202018004944 U
(43) Veröffentlichungstag der Anmeldung: 29.04.2020
(73) Patentinhaber: Electro Terminal GmbH & Co KG, 6020 Innsbruck (AT)
(72) Erfinder: Moser, Peter, 6135 Stans (AT)
(74) Vertreter: Kiwit, Benedikt

(56) Entgegenhaltungen:
- DE-A1- 2 227 557
- DE-A1- 4 016 770
- DE-A1- 10 119 913
- DE-A1-102006 036 538
- DE-A1-102007 044 262
- DE-A1-102014 119 421
- DE-A1-102015 118 032
- DE-U- 1 919 169
- DE-U- 7 511 815
- DE-U1-202015 102 597
- DE-U1-202017 107 800

## Beschreibung

Die vorliegende Erfindung betrifft eine Reihensteckklemme zur werkzeuglosen Befestigung elektrischer Leiter.

Die Integration elektrischer Komponenten erfährt eine wachsende Bedeutung. Dies stellt auch neue Herausforderungen an die Verbindung der für den Anschluss derartiger Komponenten benötigten elektrischen Leitungen. Insbesondere ist es zunehmend für den Leitungsanschluss von Bedeutung, auf geänderte Anforderungen und Rahmenbedingungen hinsichtlich der Integration neuer Komponenten flexibel reagieren zu können. Ferner steigt auch die Bedeutung eines möglichst zuverlässigen und sicheren elektrischen Anschlusses elektrischer Komponenten, welcher bei geringem Montageaufwand zu bewerkstelligen ist.

Aus dem Stand der Technik ist eine Vielzahl unterschiedlicher Klemmen für die Verbindung elektrischer Leiter bekannt. Insbesondere werden für das Verbinden von elektrischen Leitern mittels einer Klemme oftmals Lüsterklemmen oder Reihenklemmen verwendet.

Lüsterklemmen werden beispielsweise für den Anschluss von Leuchten und von Haushaltsgeräten eingesetzt.

Eine Lüsterklemme weist üblicherweise mehrere aneinandergereihte Einzelklemmen auf, welche über zwischen den Einzelklemmen definierte Trennstellen miteinander trennbar verbunden sind. Eine Einzelklemme weist dabei zwei gegenüberliegende, miteinander elektrisch gekoppelte Schraubklemmstellen auf, welche in einem (Kunststoff-)Gehäuse aufgenommen sind. Je Schraubklemmstelle ist eine Feststellschraube bereitgestellt, um die in die Lüsterklemme eingeführten Leiter in dem Gehäuse zu fixieren.

Ein Vorteil der Lüsterklemme kann insbesondere darin gesehen werden, dass eine (in einem bestimmten Rahmen) frei bestimmbare Anzahl von miteinander verbundenen Einzelklemmen bereitgestellt wird, da nicht benötigte Einzelklemmen mittels der Trennstellen aus dem Verbund gelöst werden können. Hierbei ist jedoch zu beachten, dass das Entfernen von Einzelklemmen aus dem Verbund mittels der Trennstellen oftmals den Einsatz von Werkzeugen, wie Messern oder sonstigen Montagehilfen, erfordert. Zudem ist die Befestigung einer Vielzahl von elektrischen Leitern in der Lüsterklemme mit einem hohen Montageaufwand verbunden, da eine Feststellschraube für jeden der zu montierenden Leiter mittels eines Werkzeuges zu betätigen ist. Folglich sind auch die Demontage und die Wartung elektrischer Anlagen bei Verwendung dieser Klemmen erschwert. Ferner gilt es zu beachten, dass Lüsterklemmen oftmals nicht zur Verbindung von elektrischen Leitern in Verteilern zugelassen sind und somit nur eingeschränkt für eine Potentialverteilung und zum Durchschleifen einer Vielzahl von elektrischen Leitern geeignet sind. Die Lüsterklemme ist folglich hinsichtlich dieser Anwendungen limitiert.

Für eine Potentialverteilung und zum Durchschleifen werden hingegen oftmals Reihenklemmen verwendet.

Reihenklemmen weisen in der Regel mehrere Einzelklemmen mit jeweils zwei oder mehr Klemmstellen auf, welche mittels einer gemeinsamen Tragschiene in einer Reihe zusammengesteckt werden. Die Klemmstellen können dabei beispielsweise als eine Schraubklemmstelle wie in der eingangs beschriebenen Lüsterklemme oder als ein Federkraftklemmanschluss bereitgestellt sein.

Die Bereitstellung der Reihenklemme mit einem Federkraftklemmanschluss ist insbesondere hinsichtlich der Montagefreundlichkeit der Klemme von Vorteil. Jedoch weisen die bekannten Reihenklemmen oftmals nicht die notwendige Flexibilität auf, für den Leiteranschluss eine hohe Anzahl von Klemmstellen ohne Verwendung einer Tragschiene zur Verfügung zu stellen. Vielmehr ist die Reihenklemme durch die Anzahl der je Einzelklemme bereitgestellten Klemmstellen festgelegt. Doch selbst mit einer Einzelklemme, welche bereits eine hohe Anzahl von Klemmstellen bereitstellt, kann nur bedingt auf geänderte Anforderungen an die Anzahl von Klemmstellen reagiert werden, da diese Einzelklemme unter Umständen eine für die Anwendung zu große Zahl an Klemmstellen bereitstellt. Ferner wird dadurch der von der (gegebenenfalls überdimensionierten) Reihenklemme eingenommene Bauraum unnötig erhöht. Zudem können die Einzelklemmen der Reihenklemme alleine oder im Verbund ohne Verwendung einer Tragschiene oftmals nur unzureichend montiert werden.

DE 40 16 770 A1 offenbart einen Kabelverbinder mit einem Gehäuse, in dem Klemmstellen zwischen einer Zahnleiste und vorgespannten Flachfedern gebildet werden. Jede der vorgesehenen Flachfedern kann mittels Drücktasten von außen von der Zahnleiste abgehoben werden, um so eine Feindrahtlitze widerstandslos und leicht einzuführen.

DE 19 19 169 U offenbart eine Klemmleiste, welche aus einer Mehrzahl von in Reihe aneinandergereihten Gehäusen besteht, in welchen jeweils eine verbiegbare Lamelle zum Festklemmen von Leitern angeordnet ist. Ein Lösen des Leiters aus der Klemmleiste erfolgt mittels Einführens eines Werkzeugs in eine hierzu vorgesehene Gehäuseöffnung.

DE 22 27 557 A1 offenbart eine Verbindungsklemme zum schraubenlosen Anschluss von Leitungsdrähten mittels eines Klemmenkörpers, in dem Klemmfederzungen und Schlitze für einen Quetschanschluss zum Festhalten von einem oder mehreren Leitern vorgesehen sind. Ein Lösen der Leiter aus dem Klemmenkörper erfolgt mittels Einführen von Werkzeug in Gehäuseöffnungen der Verbindungsklemme.

DE 10 2006 036538 A1 offenbart einen Kabelverbinder mit einer Aufnahmehülse zur Aufnahme zweier Kabelenden und zwei Klemmhülsen, die gleitend auf der Aufnahmehülse verschiebbar sind. Beim Schieben einer der Klemmhülsen zur Mitte der Aufnahmehülse hin wird eine Zunge in ein Kabelende gedrückt, um das Kabelende mit der Aufnahmehülse elektrisch leitend zu verbinden.

DE 75 11 815 U offenbart eine schraubenlose Federklemme mit einem umgebenden Gehäuse zum Anschluss von elektrischen Leitern, wobei die Leiter an zwei getrennten Stellen einsteckbar sind und zwischen einer Klemmplatte und Klemmfedern einklemmbar sind. Zum Lösen der Verbindung können durch einen Längsschlitz in der Federklemme mittels eines Werkzeugs die Federn von den Leitern abgehoben werden.

Es ist somit eine Aufgabe der vorliegenden Erfindung, eine Reihensteckklemme bereitzustellen, mit denen die vorgenannten Vorteile der aus dem Stand der Technik bekannten Lösungen kombiniert und die Nachteile dieser Lösungen überwunden werden können.

Insbesondere ist es eine Aufgabe der vorliegenden Erfindung, eine Reihensteckklemme bereitzustellen, mit der eine Vielzahl von Kabeln in einfacher, sicherer und effizienter Weise montiert werden kann, wobei die Anzahl der Klemmstellen flexibel angepasst werden können soll. Ferner soll die Anzahl der für den Anschluss benötigten Bauteile reduziert werden.

Diese Aufgabe wird durch den Gegenstand des unabhängigen Anspruchs gelöst. Die abhängigen Ansprüche bilden den zentralen Gedanken der vorliegenden Erfindung in besonders vorteilhafter Weise weiter.

Die vorliegende Erfindung betrifft eine Reihensteckklemme mit wenigstens zwei Klemmelementen.

Gemäß der Erfindung wird dabei unter einer "Reihensteckklemme" eine Reihenklemme verstanden, in die die zu verbindenden elektrischen Leiter eingesteckt werden können.

Gemäß der Erfindung wird zudem unter einem "Klemmelement" ein einzelnes Element der Reihensteckklemme für den mechanischen und elektrischen Anschluss eines oder mehrerer elektrischer Leiter verstanden.

Die Klemmelemente weisen jeweils wenigstens zwei Klemmstellen auf, welche jeweils zur werkzeuglosen Befestigung eines elektrischen Leiters in einer Einsteckrichtung bereitgestellt sind und zudem elektrisch miteinander verbunden sind.

Gemäß der Erfindung wird dabei unter einer "Klemmstelle" ein Bereich, in/an dem der Leiter mechanisch und elektrisch mit dem Klemmelement verbunden werden kann (bzw. während des Betriebs verbunden ist), verstanden.

Ferner weisen die Klemmelemente jeweils ein Gehäuse auf, in welchem die Klemmstellen wenigstens teilweise aufgenommen sind. Die Klemmelemente sind dabei derart nebeneinander in Reihe angeordnet, dass alle Klemmstellen funktional zugänglich sind.

Gemäß der Erfindung wird dabei unter einer "funktional zugänglichen Anordnung von Elementen" verstanden, dass jedes Element der Anordnung derart (bevorzugt in der jeweiligen Einsteckrichtung gesehen) zugänglich ist, dass die Funktionsfähigkeit der einzelnen Elemente sichergestellt ist.

Zudem sind die Gehäuse der jeweiligen Klemmelemente über eine Sollbruchstelle miteinander verbunden, um die jeweiligen Klemmelemente als Funktionseinheit voneinander zu trennen.

Gemäß der Erfindung wird dabei unter einer "Sollbruchstelle" eine Stelle und/oder ein Bereich verstanden, an der/dem die miteinander verbundenen Elemente (dauerhaft; insbesondere zerstörungsbehaftet) als Funktionseinheiten (bevorzugt werkzeuglos) getrennt werden können. Somit können beispielsweise an einer Sollbruchstelle die miteinander verbundenen Elemente so voneinander getrennt werden, dass jedes der Elemente auf die Funktion bezogen und deren Funktionen betreffend erhalten bleibt. Bevorzugt können diese nach dem Trennvorgang nur noch durch Stoffschluss wieder miteinander verbunden werden. Die Sollbruchstelle kann somit beispielsweise auch lediglich als eine irgendwie geartete Struktur oder ein irgendwie gearteter definierter Bereich oder eine (Linien-)Markierung oder in Form einer Materialeinkerbung bspw. auch zum Ansetzen oder zur Führung eines Werkzeugs, wie beispielsweise eines Messers, einer Zange oder einer Schere, bereitgestellt sein. Die Sollbruchstelle kann somit dazu eingerichtet sein, dass die jeweiligen Elemente manuell, d.h. insbesondere werkzeuglos, und/oder unter Zuhilfenahme eines Werkzeugs getrennt werden können, wobei nach der Trennung die getrennten Klemmelemente jedes für sich funktional - also als Funktionseinheit - erhalten bleibt.

Mit anderen Worten ausgedrückt: Es wird durch die vorliegende Erfindung also eine Reihenklemme bereitgestellt, welche mechanische und elektrische Steckanschlüsse für elektrische Leiter in den wenigstens zwei miteinander verbundenen Klemmelementen definiert bereitstellt. Die Anschlüsse sind dabei als untereinander elektrisch verbundene Klemmverbindungen ausgeführt. Die Klemmelemente sind über die Sollbruchstelle derart im Verbund bereitgestellt, dass die Klemmstellen der einzelnen Klemmelemente jeweils funktional zugänglich sind. Der Verbund der einzelnen Klemmelemente kann dabei mittels der Sollbruchstelle derart aufgelöst werden, dass die Funktion der jeweiligen Klemmelemente erhalten bleibt.

Durch die funktionale Zugänglichkeit der Klemmstellen der in Reihe angeordneten Klemmelemente können die mittels der Sollbruchstelle miteinander verbundenen Klemmelemente als eine einzelne funktionsfähige Reihensteckklemme bereitgestellt werden. Jedoch können auch abgetrennte, einzelne Klemmelemente als Einzelklemmen oder auch Gruppen von Klemmelementen als - gegenüber der Ausgangs-Reihenklemme - kleinere Gruppe einer Reihenklemme weiterhin genutzt werden.

Zudem kann von der Reihensteckklemme die gewünschte Anzahl an Leiterkabelanschlüssen einfach durch Aneinanderreihen einer hierzu notwendigen Anzahl an Klemmelementen erreicht werden. Spezialanfertigungen von Klemmen oder das Bereitstellen gänzlich neuer Klemmen in einem Gerät zum Einhalten der Komponentenspezifikationen können somit entfallen. Dies gewährleistet eine Reduktion der Kosten für die Herstellung der erforderlichen Klemme. Zudem werden lediglich bereits bekannte Einzelklemmen verwendet, die in ihrer Handhabung identisch oder wenigstens in ähnlicher Weise funktionieren.

Dabei kann die Anzahl der Klemmelemente in der Reihensteckklemme insbesondere mittels der Sollbruchstelle(n) flexibel zu einem späteren Zeitpunkt angepasst werden. Somit kann die Klemme an geänderte Anforderung flexibel angepasst werden. Hierzu ist kein Ausbau der gesamten Reihensteckklemme erforderlich. Dabei kann der für den Anschluss der elektrischen Leitungen erforderliche Bauraum der Klemme reduziert werden, da die Anzahl der Klemmelemente bei beispielsweise noch unbekannten Anforderungen an den Anschluss flexibel an die später tatsächlich erforderliche Anschlusszahl bspw. mittels der Sollbruchstelle angepasst werden kann. Damit entfällt die Notwendigkeit, gegebenenfalls zu Beginn des Zusammenbaus eines elektrischen Gerätes eine überdimensionierte Anschlussklemme bereitstellen zu müssen oder eventuell später durch die Klemme im Gerät eingenommener Platz unnötiger Weise ungenutzt zu lassen.

Auch können die jeweiligen Leiter in einfacher und sicherer Weise montiert werden, da die Klemmstellen als steckbare Klemmverbindungen bereitgestellt sind. Hierbei wird die Montage der Leiterkabel insbesondere durch das Bereitstellen werkzeuglos bedienbarer Steckverbindungen mittels der Klemmstellen vereinfacht. Dadurch können die für den Anschluss von elektrischen Leitungen an die Reihensteckklemme entstehende Kosten reduziert werden, da beispielsweise Montagezeiten reduziert werden können.

Durch die Vorgabe einer Einsteckrichtung des Leiters in die Klemmstelle kann ferner insbesondere erreicht werden, dass der Leiter nicht wahllos und undefiniert an die Reihensteckklemme angeschlossen wird, sondern nach dem Anschluss mit einer definierten Ausrichtung und Positionierung mit der Klemme verbunden ist. Hierdurch kann beispielsweise die Montage vereinfacht werden, da die Kabel eindeutig einem Anschluss zuordenbar sind.

Somit können durch die Reihensteckklemme der vorliegenden Erfindung die vorgenannten Nachteile der aus dem Stand der Technik bekannten Lösungen überwunden werden. Zugleich können die Vorteile der bekannten Lösungen in der erfindungsgemäßen Reihensteckklemme kombiniert und vereint werden.

Gemäß einer vorteilhaften Weiterbildung können die Klemmstellen in mehrere, vorzugsweise in zwei Gruppen von Klemmstellen eingeteilt sein. Dabei können die Klemmstellen einer Gruppe zueinander die gleiche Orientierung haben. Bevorzugt können die Einsteckrichtungen der Klemmstellen einer Gruppe parallel zueinander ausgerichtet sein. Ferner kann die Orientierung (einer Gruppe) sich im Wesentlichen quer zur Anordnungsrichtung der in Reihe nebeneinander angeordneten Klemmelemente erstrecken.

Alternativ oder zusätzlich können sich die Einsteckrichtungen im Wesentlichen quer zur Anordnungsrichtung der Klemmelemente in Reihe nebeneinander erstrecken. Auch können die Klemmstellen derart in dem Gehäuse aufgenommen sein, dass Klemmstellen derselben Gruppe auf derselben Seite des Gehäuses vorzugsweise benachbart zueinander vorgesehen sind. Alternativ oder zusätzlich können die Klemmstellen derart in dem Gehäuse aufgenommen sein, dass die Klemmstellen unterschiedlicher Gruppen auf gegenüberliegenden Seiten des Gehäuses und bevorzugt mit aufeinander zu gerichteter Einsteckrichtung vorgesehen sind.

Dadurch wird es möglich, die Montage der anzuschließenden Leiterkabel zu vereinfachen. Dies ergibt sich unter anderem daraus, dass die einzelnen Klemmstellen anhand ihrer Gruppenzugehörigkeit unterscheidbar sind. So können beispielsweise die Klemmstellen, zu denen ein Leiterkabel hingeführt wird, in einer Gruppe zusammengefasst werden und die Klemmstellen, von denen ein Leiterkabel weggeführt wird, in einer weiteren Gruppe zusammengefasst werden. Zudem kann auch erreicht werden, dass die einzuführenden Leiter in übersichtlicher Weise in die Reihensteckklemme geführt werden können. Damit wird die Montage vereinfacht und die Gefahr, die Leiterkabel falsch an der Reihensteckklemme anzuschließen, kann reduziert werden. Zudem wird durch eine gleiche Ausrichtung der Klemmstellen einer Gruppe in einem Klemmelement begünstigt, dass die alle Klemmstellen der in Reihe nebeneinander angeordneten Klemmelemente funktional zugänglich sind.

Gemäß einer weiteren vorteilhaften Weiterbildung können die Orientierungen wenigstens zweier der Klemmstellen zueinander einen Winkel von 0°, 15°, 30°, 45°, 60°, 75°, 90°, 105°, 120°, 135°, 150°, 165° oder 180° einschließen. Alternativ oder zusätzlich können die Orientierungen wenigstens zweier Einsteckrichtungen der Klemmstellen zueinander einen Winkel von 0°, 15°, 30°, 45°, 60°, 75°, 90°, 105°, 120°, 135°, 150°, 165° oder 180° einschließen. Weiterhin können die Orientierungen der Klemmstellen bzw. ihrer Einsteckrichtungen einer der Gruppen zu derjenigen bzw. denjenigen einer anderen der Gruppen einen Winkel von 0°, 15°, 30°, 45°, 60°, 75°, 90°, 105°, 120°, 135°, 150°, 165° oder 180° einschließen.

Dadurch wird es möglich, unterschiedliche Einsteckrichtungen der Klemmstellen vorzusehen. Dies kann insbesondere dann von Vorteil sein, wenn die einzuführenden Leiter an der Reihensteckklemme aus unterschiedlichen Richtungen aufeinandertreffen. Dabei kann durch die vorgenannte Ausgestaltung beispielsweise erreicht werden, dass ein Umbiegen der Leiter vermieden wird. Somit werden die Gefahr eines Kabelbruchs sowie die Verletzungsgefahr bei der Montage reduziert. Ferner kann die funktionale Zugänglichkeit der Klemmstellen in der Reihensteckklemme weiter begünstigt werden.

Gemäß einer weiteren vorteilhaften Weiterbildung kann die Sollbruchstelle zweier in Reihe gesehen benachbarter Klemmelemente zwischen diesen vorgesehen sein. Alternativ oder zusätzlich kann die Sollbruchstelle sich von den jeweiligen Klemmelementen seitlich weg erstrecken. Vorzugsweise kann die Sollbruchstelle sich mit einer von der Einsteckrichtung der Klemmstellen, bevorzugt wenigstens einer Gruppe von Klemmstellen, abweichenden Richtung und/oder ferner bevorzugt orthogonal bezüglich der Einsteckrichtung(en) der Klemmstelle(n) von den jeweiligen Klemmelementen seitlich weg erstrecken.

Dadurch wird es möglich, benachbarte Klemmelemente besonders einfach als Funktionseinheiten trennbar vorzusehen. Ferner wird auch die funktionale Zugänglichkeit der Klemmstellen durch eine derartige Anordnung besonders vorteilhaft begünstigt. Ferner kann erreicht werden, dass eine Beschädigung der jeweiligen Klemmelemente während des Trennvorgangs verhindert wird, so dass die getrennten Klemmelemente als (eigenständige/unabhängige) Funktionseinheiten (weiter) zur Verfügung stehen.

Gemäß einer vorteilhaften Weiterbildung kann die Sollbruchstelle integral mit dem Gehäuse ausgebildet sein.

Dadurch wird es möglich, die Kosten für die Herstellung und Montage der Reihensteckklemme zu reduzieren, da die Sollbruchstelle integral mit dem Gehäuse der Klemmelemente bereitgestellt ist.

Gemäß einer weiteren vorteilhaften Weiterbildung kann die Sollbruchstelle eine Durchgangsöffnung aufweisen. Die Durchgangsöffnung kann quer zu einer Anordnungsrichtung der Klemmelemente in Reihe und sich quer zu wenigstens einer oder aller der Einsteckrichtungen erstreckend ausgebildet sein, um die wenigstens zwei über die Sollbruchstelle verbundenen Klemmelemente vorzugsweise mittels eines durch die Durchgangsöffnung geführten Befestigungselements, wie beispielsweise einer Schraube, zu befestigen. Alternativ oder zusätzlich kann die Sollbruchstelle (an einem Bereich des Gehäuses) als Materialreduktion bereitgestellt sein.

Dadurch wird es möglich, die Kosten für die Herstellung und für die Montage der Reihensteckklemme zu reduzieren, da die Sollbruchstelle als ein einfaches konstruktives Element vorgesehen ist. Zudem wird auch die Montierbarkeit der Reihensteckklemme verbessert, da das das benachbarte Klemmelemente verbindende Material der Sollbruchstelle (durch die Durchgangsöffnung/Materialreduktion) reduziert ist und somit beispielsweise weniger Kraft erfordert wird, die (beiden) Klemmelemente (manuell (werkzeuglos) oder mit einem Werkzeug) voneinander zu trennen. Ferner kann auch erreicht werden, dass eine unbeabsichtigte Beschädigung der jeweiligen Klemmelemente verhindert wird, so dass die jeweiligen Klemmelemente auch nach dem Trennvorgang als (eigenständige/unabhängige) Funktionseinheiten zur Verfügung stehen. Zusätzlich kann ferner erreicht werden, dass mittels der Sollbruchstelle eine Befestigung der Reihensteckklemme bereitgestellt werden kann. Derart kann die Anzahl der Teile, die zur Befestigung der Reihensteckklemme selbst benötigt wird, reduziert werden, so dass derart die Kosten für die Reihensteckklemme verringert werden können.

Gemäß einer vorteilhaften Weiterbildung kann jedes der Klemmelemente einen Kontaktkörper aufweisen, welcher die Klemmstellen aufweist. Dabei kann der Kontaktkörper für jede der Klemmstellen bevorzugt einen Kontaktrahmen sowie eine darin gehaltene Kontaktfeder zum werkzeuglosen und bevorzugt lösbaren Aufnehmen eines elektrischen Leiters in der Klemmstelle aufweisen.

Details zu dem Aufbau und der Funktionsweise eines ähnlichen Kontaktkörpers können beispielsweise der von der Anmelderin ebenfalls angemeldeten Gebrauchsmusteranmeldung DE 20 2017 107 800.0 entnommen werden, auf welche hier aus Gründen der Vollständigkeit und zur besseren Verständlichkeit hingewiesen wird.

Durch die vorgenannte Weiterbildung kann erreicht werden, die Montagefreundlichkeit der Reihensteckklemme weiter zu verbessern. Insbesondere kann die Zeit, die für den Anschluss der Leitungen benötigt wird, verringert werden, da zum Anschluss der Leitung an den Kontaktkörper kein Werkzeug benötigt wird, sondern der elektrische Leiter lediglich in den Kontaktkörper eingeschoben werden braucht.

Gemäß einer weiteren vorteilhaften Weiterbildung können die Kontaktrahmen eines Klemmelements integral miteinander ausgebildet sein. Alternativ oder zusätzlich kann der Kontaktkörper symmetrisch, vorzugsweise spiegelsymmetrisch ausgebildet sein. Der Kontaktkörper, insbesondere der Kontaktrahmen und/oder die Kontaktfeder, kann/können als Stanzbiegeteil ausgebildet sein.

Dadurch wird es möglich, die Kosten für die Herstellung und Produktion der Reihensteckklemme zu reduzieren, da der Kontaktkörper einen einfachen Aufbau aufweist, der mit günstigen Produktionsmethoden umgesetzt werden kann. Ferner wird durch eine derartige Gestaltung die funktionelle Zugänglichkeit der Klemmstellen in der Reihenanordnung der Klemmelemente besonders begünstigt, da die einzelnen Klemmstellen eine symmetrische/spiegelsymmetrische Anordnung zueinander aufweisen, mit der der von den Klemmstellen eingenommene Raum effizient ausgenutzt wird. Derart kann somit erreicht werden, dass die über die Sollbruchstelle miteinander verbundenen Klemmelemente als eine Reihensteckklemme verwendet werden können.

Gemäß einer weiteren vorteilhaften Weiterbildung kann das Gehäuse jedes der Klemmelemente mehrteilig, bevorzugt zweiteilig, ausgebildet sein. Dabei kann das Gehäuse ein Gehäuseunterteil, in welches bevorzugt der Kontaktkörper eingesetzt wird, und ein Gehäuseoberteil aufweisen, welches bevorzugt auf das Gehäuseunterteil aufgesetzt wird, um das Gehäuse abzuschließen und die Klemmstellen, bevorzugt den Kontaktkörper, in dem Gehäuse wenigstens teilweise aufzunehmen.

Dadurch wird es möglich, die Kosten für die Fertigung und Herstellung der Reihensteckklemme zu reduzieren, da der Einbau des Kontaktkörpers in das Gehäuse besonders vorteilhaft umgesetzt werden kann. Ferner kann das Gehäuse selbst mit einfachen und kostengünstigen Herstellungsverfahren hergestellt werden. Ferner wird der Kontaktkörper von dem Gehäuse schützend umgeben.

Gemäß einer vorteilhaften Weiterbildung können die Gehäuseunterteile der einzelnen Klemmelemente miteinander integral ausgebildet sein. Alternativ oder zusätzlich können die Gehäuseoberteile der einzelnen Klemmelemente miteinander integral ausgebildet sein. Bevorzugt können die Gehäuseunterteile und/oder die Gehäuseoberteile über die Sollbruchstelle integral miteinander ausgebildet sein. Bevorzugt können das Gehäuseunterteil und das Gehäuseoberteil dabei nicht-lösbar oder wenigstens teilweise lösbar miteinander verbunden sein. Dabei kann die Verbindung zwischen dem Gehäuseoberteil und dem Gehäuseunterteil mittels Ultraschallschweißen und/oder mittels Vorsehen von miteinander korrespondierenden Rastelementen des Gehäuseunterteils und des Gehäuseoberteils bereitgestellt sein.

Dadurch wird es möglich, die Kosten für die Fertigung und Herstellung der Reihensteckklemme zu reduzieren, da das Gehäuse der Klemmelemente als ein Bauteil ausgebildet ist. Ferner kann das Gehäuse mit einfachen und kostengünstigen Herstellungsverfahren hergestellt werden.

Gemäß einer weiteren vorteilhaften Weiterbildung kann das Gehäuseoberteil oder das Gehäuseunterteil die Sollbruchstelle aufweisen. Alternativ können auch das Gehäuseoberteil und das Gehäuseunterteil die Sollbruchstelle (gemeinsam) aufweisen.

Dadurch wird es möglich, eine einfache Verbindungsmöglichkeit zwischen den einzelnen Klemmelementen zur Verfügung zu stellen, mit der die einzelnen Klemmelemente entweder als eine einzelne Reihensteckklemme oder als Einzelklemmen verwendet werden können. Ferner wird durch diesen Aufbau der zur Verfügung stehende Bauraum beispielsweise derart günstig ausgenutzt, dass die einzelnen Klemmstellen in der Reihenanordnung funktional zugänglich sind.

Gemäß einer vorteilhaften Weiterbildung kann das Gehäuse für jede der Klemmstellen eine Einstecköffnung aufweisen, welche sich bevorzugt in der Einsteckrichtung erstreckt. Dabei kann die Einstecköffnung an der Klemmstelle oder zu der Klemmstelle hin münden. Dabei kann die Einstecköffnung (wenigstens teilweise) mit einer Einführschräge zu der Klemmstelle hin zulaufen.

Dadurch kann insbesondere erreicht werden, dass ein Leiter nicht wahllos und undefiniert an die Reihensteckklemme angeschlossen wird, sondern der Leiter mit einer definierten Ausrichtung und Positionierung in das Gehäuse des Klemmelementes eingeführt wird. Durch die Erstreckung der Einstecköffnung entlang der Einsteckrichtung wird ein Leiter somit auch entlang der Betätigungs-/Einsteckrichtung der Klemmstelle eingeführt, so dass eine sichere und zuverlässige mechanische und elektrische Befestigung des Leiters in der Klemmstelle erreicht werden kann.

Gemäß einer weiteren vorteilhaften Weiterbildung können die Einstecköffnungen für die jeweiligen Klemmstellen oder Gruppen von Klemmstellen zueinander abgewinkelt vorgesehen sein. Alternativ oder zusätzlich können die Einstecköffnungen für die jeweiligen Klemmstellen oder Gruppen von Klemmstellen auf gegenüberliegenden Seiten des Gehäuses und/oder auf derselben Seite des Gehäuses vorzugsweise benachbart vorgesehen sein. Dadurch wird es möglich, unterschiedliche Einsteckrichtungen der anzuschließenden Leiter in der Reihensteckklemme zu realisieren und derartig orientierte Leiter an die Reihensteckklemme anzuschließen. Dies kann insbesondere dann von Vorteil sein, wenn die einzuführenden Leiter an der Reihensteckklemme aus unterschiedlichen Richtungen aufeinandertreffen. Dabei kann für die Befestigung eine Führung der Leiter entlang der Einsteckrichtung der Klemmstelle zu den Klemmstellen hin erreicht werden. Somit kann die Zuverlässigkeit des durch die Reihensteckklemme bereitgestellten Anschlusses verbessert werden.

Erfindungsgemäß ist das Gehäuse zusammen mit der Sollbruchstelle im Zweikomponenten-Spritzgussverfahren hergestellt. Dabei ist das Gehäuse aus einem steifen Kunststoffmaterial, wie beispielsweise aus Polycarbonat, hergestellt. Die Sollbruchstelle ist aus einem flexiblen Kunststoffmaterial, wie beispielsweise aus Polypropylen, hergestellt.

Dadurch wird es möglich, das Gehäuse mit einfachen und kostengünstigen Fertigungsverfahren herzustellen. Durch die Verwendung unterschiedlicher Materialien für das Gehäuse und die Sollbruchstelle kann erreicht werden, dass das Gehäuse einerseits eine hohe Steifigkeit aufweist und die Sollbruchstelle eine relativ geringe Steifigkeit aufweist. Damit können die Klemmelemente der Reihensteckklemme einfacher aus dem Verbund gelöst werden, da die Sollbruchstelle andererseits eine niedrige Steifigkeit aufweist. Zudem kann verhindert werden, dass bei dem Trennvorgang das Gehäuse eines der benachbarten Klemmelemente beschädigt wird. Somit wird durch die vorgenannte Ausgestaltung auch begünstigt, dass die jeweiligen Klemmelemente als Funktionseinheiten voneinander getrennt werden.

Gemäß einer weiteren vorteilhaften Weiterbildung kann das Gehäuse bevorzugt an der Unterseite eine Phasenprüföffnung aufweist, um eine Phasenprüfung des jeweiligen Klemmelements durchzuführen. Dabei kann sich die Phasenprüföffnung entlang einer der Einsteckrichtungen erstrecken.

Dadurch wird es möglich, die Wartung und Montage der Reihensteckklemme zu verbessern, da der elektrische Anschluss der Leiter an das jeweilige Klemmelement mit einfachen Mitteln überprüft werden kann. Durch die vorgenannte Ausgestaltung wird zusätzlich erreicht, dass die Klemmstellen auch während der Phasenprüfung funktional zugänglich bleiben. Ferner sind die Phasenprüföffnung auch nach einem Trennvorgang benachbarter Klemmelemente noch an jedem der Klemmelemente verfügbar, so dass durch den Trennvorgang auch die Funktionsfähigkeit der Phasenprüföffnung erhalten bleibt.

Gemäß einer vorteilhaften Weiterbildung kann das Gehäuse ferner Befestigungsstrukturen, wie beispielsweise Schnappnasen, aufweisen, um ein einzelnes Klemmelement mit einer entsprechend korrespondierenden Struktur zu verrasten.

Somit wird es möglich die gesamte Reihensteckklemme mit diesen Befestigungsstrukturen zu befestigen. Durch die erhöhte Anzahl an Befestigungsstrukturen des Verbundes von Klemmelementen können dabei hohe Haltekräfte realisiert werden. Ferner können auch aus dem Verbund der Reihensteckklemme gelöste einzelne Klemmelemente befestigen werden.

Somit bleibt das jeweilige Klemmelement auch nach einem Trennvorgang benachbarter Klemmelemente noch als Funktionseinheit erhalten.

Gemäß einer vorteilhaften Weiterbildung können die Klemmelemente jeweils - bevorzugt je Klemmstelle - eine Lösestruktur zum Lösen der elektrischen Leiter (welche in den Klemmstellen befestigt sind) aus den Klemmstellen aufweisen und/oder eine Lösestruktur aufweisen, um die Klemmstelle zwischen einer Klemmposition, in der die Klemmstelle in einem geschlossenen Klemmzustand zum Kontaktieren und Halten eines darin eingeführten Leiters ist, und einer Freigabeposition, in der die Klemmstelle geöffnet ist, um einen Leiter einzuführen oder zu entnehmen, zu bewegen. Dabei kann die Lösestruktur bevorzugt als eine Löseöffnung in dem Gehäuse oder als ein Löseteil ausgebildet sein. Die Bewegung zwischen den vorgenannten Positionen (Klemmposition; Freigabeposition) kann unmittelbar mittels der Lösestruktur (bspw. dem Löseteil) oder unmittelbar mittels eines Werkzeuges, welches die Lösestruktur (bspw. die Löseöffnung) nutzt, um die Klemmstelle zwischen den genannten Positionen zu bewegen, erreicht werden.

Gemäß der Erfindung wird dabei unter einer "Lösestruktur" ein an den Klemmelementen jeweils vorgesehenes Strukturelement verstanden, mittels dem es beispielsweise möglich wird, die Verbindung eines in einer Klemmstelle aufgenommenen elektrischen Leiters zu lösen. Dabei kann die Lösestruktur beispielsweise als eine Lösungsöffnung in Form einer Durchgangsöffnung, beispielsweise in dem Gehäuse, bereitgestellt sein. Damit wird es beispielsweise möglich, einen in der Klemmstelle befestigten Leiter mittels eines Werkzeugs, wie beispielsweise ein Schraubenzieher, wieder zu lösen. Alternativ kann die Lösestruktur auch beispielsweise als ein weiteres Bauteil, wie z.B. ein Löseteil, bereitgestellt sein.

Dabei kann gemäß einer weiteren vorteilhaften Weiterbildung wenigstens eine, aber bevorzugt jede der Klemmstellen das Löseteil, wie beispielsweise einen Lösehebel oder einen Lösedrücker, aufweisen.

Gemäß der Erfindung wird dabei unter einem "Löseteil" ein Element verstanden, durch dessen Betätigung die in den Klemmstellen aufgenommenen elektrischen Leiter aus den Klemmstellen wieder (bevorzugt werkzeuglos) gelöst werden können.

So kann das Löseteil beispielsweise durch einen Lösehebel oder einen Lösedrücker, wie beispielsweise einen Schwenkhebel oder einen Druckschalter oder einen Wippenschalter, gebildet sein. Die vorliegende Erfindung ist hierauf jedoch nicht beschränkt.

Insbesondere kann jede der Klemmstellen das Löseteil aufweisen, um die Klemmstelle zwischen der Klemmposition, in der die Klemmstelle in einem geschlossenen Klemmzustand zum Kontaktieren und Halten eines darin eingeführten Leiters ist, und der Freigabeposition, in der die Klemmstelle geöffnet ist, um einen Leiter einzuführen oder zu entnehmen, zu bewegen.

Dabei kann das Löseteil (bspw. der Lösehebel) vorzugsweise um eine definierte Drehachse schwenkbar im Gehäuse, bevorzugt im Gehäuseoberteil, vorgesehen sein. Ferner kann das Löseteil, insbesondere der Lösehebel, einen Betätigungsabschnitt aufweisen, durch welchen die Kontaktfeder in der Freigabeposition zusammengedrückt wird und in der Klemmposition nicht belastet wird. Dabei kann das Löseteil (bspw. der Lösehebel) zudem derart ausgebildet sein, um in den beiden Positionen, d.h. in der Freigabeposition und der Klemmposition, selbständig zu verharren.

Details zu dem Aufbau und der Funktionsweise eines beispielhaften Lösehebels können beispielsweise der von der Anmelderin ebenfalls angemeldeten Gebrauchsmusteranmeldung DE 20 2017 107 800.0 entnommen werden, auf welche hier aus Gründen der Vollständigkeit und zum erweiterten Verständnis hingewiesen wird.

Durch die vorgenannte Weiterbildung wird es möglich, die in der Reihensteckklemme aufgenommenen und befestigten Leiter sicher in der Klemmstelle zu befestigen. Insbesondere ist es auch möglich, bereits angeschlossene Leiter auf einfache Weise wieder lösen zu können. Hierbei wird sowohl die Montage als auch die Demontage der Leiter an der Klemmstelle erleichtert, da durch das Löseteil, insbesondere den Lösehebel, die Klemmstelle geöffnet wird, so dass der Leiter in der Klemmstelle (und der Einführöffnung) derart frei geführt werden kann, dass dabei keine Klemmkraft überwinden werden muss. Zudem kann erreicht werden, dass auch für die Montage bzw. Demontage kein Werkzeug benötigt wird. Vielmehr wird ein einfacher Mechanismus integral mit der Reihensteckklemme bereitgestellt.

Gemäß einer weiteren vorteilhaften Weiterbildung können die Löseteile, insbesondere die Lösehebel, der Klemmstellen in dem Gehäuse derart angeordnet sein, dass die Löseteile (bspw. Lösehebel) eine gespiegelte Anordnung zueinander aufweisen. Dabei können auch die Löseteile (bspw. Lösehebel) der Klemmstellen der jeweiligen Gruppen eine zueinander gespiegelte Anordnung aufweisen. Bevorzugt können die Löseteile (bspw. Lösehebel) der einzelnen Klemmstellen, bevorzugt die Klemmstellen der jeweiligen Gruppen, vorzugsweise aufeinander zu gerichtet und/oder voneinander weg betätigbar sein.

Dadurch wird es möglich, die für den Anschluss der elektrischen Leiter benötigte Zeit zu reduzieren, da die Löseteile (bspw. Lösehebel) mit der vorgenannten Anordnung eine einfache Bedienung ermöglichen. Ferner können die Kosten für die Fertigung und Montage der Reihensteckklemme selbst reduziert werden, da die Reihensteckklemme hierzu einen günstigen Aufbau aufweist.

Weitere Ausgestaltungsformen und Vorteile der vorliegenden Erfindung werden anhand der folgenden Ausführungsbeispiele im Zusammenhang mit den Figuren der begleitenden Zeichnungen erläutert. Aus Gründen der Übersichtlichkeit wurde nicht jedes der Merkmale in allen Figuren entsprechend gekennzeichnet. Dies bedeutet jedoch nicht, dass das entsprechende Merkmal nicht in der Figur existiert. Es zeigen:
- Figur 1: eine perspektivische Darstellung einer Reihensteckklemme gemäß eines Ausführungsbeispiels der Erfindung.
- Figur 2: eine Draufsicht auf die Reihensteckklemme gemäß Figur 1.
- Figur 3: eine perspektivische Explosionsdarstellung der Reihensteckklemme aus Figur 1.
- Figur 4: eine Vorderansicht der Explosionsdarstellung aus Figur 3.
- Figur 5: eine Seitenansicht der Explosionsdarstellung aus Figur 3.
- Figur 6: eine perspektivische Darstellung eines Ausführungsbeispiels eines Kontaktkörpers gemäß der Erfindung.
- Figur 7: eine perspektivische Rückansicht des Kontaktkörpers aus Figur 6.
- Figur 8: eine Draufsicht auf den Kontaktkörper aus Figur 6.
- Figur 9: eine perspektivische Bruchansicht entlang einer Einsteckrichtung der Reihensteckklemme aus Figur 1.
- Figur 10: eine Schnittdarstellung bzw. eine Draufsicht auf die Bruchansicht der Reihensteckklemme aus Figur 9.
- Figur 11: eine perspektivische Bruchansicht entlang von Sollbruchstellen der Reihensteckklemme aus Figur 1.
- Figur 12: eine Schnittdarstellung bzw. eine Draufsicht auf die Bruchansicht der Reihensteckklemme aus Figur 11.

Die Figuren 1 bis 5 sowie 9 bis 12 zeigen unterschiedliche Ansichten eines Ausführungsbeispiels einer Reihensteckklemme 100 gemäß der Erfindung. Die Figuren 6 bis 8 zeigen ein Ausführungsbeispiel eines Kontaktkörpers 400 gemäß der Erfindung.

Die Reihensteckklemme 100 weist wenigstens zwei Klemmelemente 110 auf. In dem in den Figuren 1 und 2 dargestellten Ausführungsbeispiel weist die Reihensteckklemme 100 zwölf Klemmelemente 110 auf. Diese Ausführungsform ist jedoch lediglich exemplarisch anzusehen. Die Reihensteckklemme 100 kann natürlich auch eine niedrigere oder auch höhere Anzahl an Klemmelementen 110 aufweisen. In den Figuren 1 und 2 sind einzelne Klemmelemente 110 zur Verdeutlichung durch gestrichelte Umrahmungen markiert. Die Reihensteckklemme 100 kann beispielsweise auch Klemmelemente 110, die identisch oder voneinander verschieden aufgebaut sind, aufweisen.

Die Klemmelemente 110 der Reihensteckklemme 100 weisen dabei jeweils wenigstens zwei Klemmstellen 410 zur Befestigung eines elektrischen Leiters 600 auf. Die Klemmstellen 410 sind insbesondere in den Figuren 3 bis 10 als ein Bereich, in/an dem der Leiter 600 mechanisch und elektrisch mit dem Klemmelement 110 für den Betrieb verbunden werden kann, dargestellt. Jede der Klemmstellen 410 ist insbesondere zur werkzeuglosen Befestigung eines elektrischen Leiters 600 in einer Einsteckrichtung E1, E2 vorgesehen. Zudem sind die Klemmstellen 410 elektrisch miteinander verbunden.

In den beispielhaften Darstellungen der Figuren 3 bis 10 können die Klemmstellen 410 von einem Kontaktkörper 400 aufgewiesen werden. Hierzu kann der Kontaktkörper 400 für jede der Klemmstellen 410 bevorzugt einen Kontaktrahmen 430 sowie eine darin gehaltene Kontaktfeder 420 zum werkzeuglosen und bevorzugt lösbaren Aufnehmen eines elektrischen Leiters 600 in der Klemmstelle 410 aufweisen. Diese bevorzugte Ausgestaltung kann insbesondere den Figuren 3 bis 10 entnommen werden. In den Figuren 1 bis 11 weisen die Klemmelemente 110 insbesondere vier Klemmstellen 410 auf. Diese Darstellungen sind jedoch lediglich exemplarisch. Es ist vielmehr auch vorstellbar, dass lediglich zwei oder auch wesentlich mehr Klemmstellen 410 vorgesehen sind.

Ein exemplarischer Aufbau des Kontaktkörpers 400 kann insbesondere den Figuren 5 bis 7 und 10 entnommen werden. Der Kontaktrahmen 430 kann eine Aussparung 432 aufweisen, in die eine bevorzugt hakenförmige Zunge 421 der Kontaktfeder 420 zur Befestigung derselben an einer Unterseite des Kontaktrahmens 430 eingreifen kann. Der Kontaktrahmen 430 kann ferner an seiner Oberseite einen Klemmvorsprung 441 aufweisen, welcher sich bevorzugt von der Aussparung 432 nach oben wegerstreckt. Die Kontaktfeder 420 kann vorgespannt in den Kontaktrahmen eingesetzt sein. Derart kann beispielsweise ein oberes Ende 422 der Kontaktfeder 420 gegen den Klemmvorsprung 441 des Kontaktrahmens 430 gedrückt werden. Durch den vorgenannten Aufbau kann somit eine werkzeuglose Befestigung des Leiters 600 in der Klemmstelle 410 erreicht werden, da die Kontaktfeder 420 (im Unterschied zu einer beispielsweise bei der Lüsterklemme zu betätigenden Feststellschraube) bereits durch ihren vorgespannten Zustand eine notwendige Klemmkraft für die mechanische Befestigung des Leiters 600 erzeugt. Damit ist für die Befestigung des Leiters 600 in der Reihensteckklemme 100 ein zusätzliches Bauteil, wie beispielsweise eine Feststellschraube, nicht erforderlich.

Mit dem vorgenannten Aufbau des Kontaktkörpers 400 kann beispielsweise die Klemmstelle 410 zwischen der Kontaktfeder 420 und dem Kontaktrahmen gebildet sein. Bevorzugt kann die Klemmstelle 410 insbesondere zwischen dem Klemmvorsprung 441 und dem oberen Ende 422 der Kontaktfeder 420 gebildet sein.

Die Kontaktrahmen 430 eines Klemmelements 110 können integral miteinander ausgebildet sein. Gemäß den in den Figuren 3 bis 11 dargestellten Ausführungsbeispielen können die Kontaktrahmen 430 über einen gemeinsamen Bügel 440 miteinander verbunden sein. Der Bügel 440 stellt dabei nicht nur eine mechanische Verbindung zwischen den jeweiligen Kontaktrahmen 430 der einzelnen Klemmstellen 410 bereit, sondern verbindet die jeweiligen Klemmstellen 410 auch elektrisch. Der Kontaktkörper 400, insbesondere der Kontaktrahmen 430 und/oder die Kontaktfeder 420, kann/können dabei als Stanzbiegeteil ausgebildet sein. Dabei kann der Kontaktkörper 400 symmetrisch und vorzugsweise spiegelsymmetrisch ausgebildet sein. Der Kontaktkörper 400 kann bevorzugt aus einem elektrisch leitfähigen, bevorzugt metallischen, Material hergestellt sein. Es ist ferner auch vorstellbar, dass der Kontaktrahmen 430 und die Kontaktfeder 420 aus verschiedenen Materialien hergestellt sind. Es ist ferner jedoch auch vorstellbar, dass der Kontaktkörper 400 asymmetrisch, beispielsweise mit auf unterschiedlichen Seiten des Kontaktkörpers 400 eine unterschiedliche Zahl von Klemmstellen 410 aufweisend, aufgebaut ist. So könnte beispielsweise eine Seite des Kontaktkörpers 400 drei Klemmstellen 410 aufweisen während eine benachbarte Seite acht Klemmstellen 410 aufweist.

Dabei kann jedes der Klemmelemente 110 einen Kontaktkörper 400 aufweisen. Alternativ oder zusätzlich ist es jedoch auch vorstellbar, dass jedes der Klemmelemente 110 anders ausgebildete Kontaktkörper 400 aufweist. Ferner ist es auch vorstellbar, dass lediglich einzelne der Klemmelemente 110 die Kontaktkörper 400 aufweisen und andere der verbleibenden Klemmelemente 110 der Reihensteckklemme 100 die Klemmstellen 410 anderweitig bereitstellen.

Jede der Klemmstellen 410 ist insbesondere zur werkzeuglosen Befestigung eines elektrischen Leiters 600 in einer Einsteckrichtung E1, E2 vorgesehen. Die Einsteckrichtung E1, E2 kann dabei beispielsweise durch die jeweilige Klemmstelle 410 definiert werden. Wie insbesondere aus den Figuren 3, 5, 6, 8 und 10 hervorgeht, kann die Einsteckrichtung E1, E2 beispielsweise aus dem Aufbau des Kontaktkörpers 400 resultieren. Die Einsteckrichtung E1, E2 (der Klemmstelle 410) kann dabei eine (im Wesentlichen) orthogonal zu einer in der Klemmstelle 410 erzeugten Klemmkraft stehende Richtung sein.

Die Klemmstellen 410 können in mehrere Gruppen von Klemmstellen 410 eingeteilt sein. Die Klemmstellen 410 einer Gruppe können dabei zueinander die gleiche oder eine parallele Orientierung haben. Dabei können die Einsteckrichtungen E1, E2 der Klemmstellen 410 einer Gruppe zueinander ausgerichtet sein. Vorzugsweise kann die Orientierung oder die Einsteckrichtung E1, E2 wenigstens einer Gruppe sich im Wesentlichen quer zur Anordnungsrichtung der Klemmelemente 110 in Reihe nebeneinander erstrecken. Dies kann beispielsweise den Figuren 1 bis 3, 5, 6, 8 und 12 entnommen werden, in welchen jeweils eine Einteilung der Klemmstellen 410 in zwei Gruppen von Klemmstellen 410 dargestellt ist, wobei die Klemmstellen 410 einer Gruppe jeweils dieselbe Orientierung aufweisen und die Orientierung der beiden Gruppen zueinander gegenläufig ist. Ferner können die Orientierungen wenigstens zweier der Klemmstellen 410, insbesondere ihrer Einsteckrichtungen E1, E2, zueinander einen Winkel von 0° bis 180° einschließen. In den Figuren 1 bis 3, 5, 6, 8 und 12 ist dabei jeweils eine Orientierung der Klemmstellen 410 zueinander mit einem eingeschlossenen Winkel von im Wesentlichen 180° dargestellt. Die vorliegende Reihensteckklemme 100 ist hierauf jedoch nicht beschränkt.

Die Klemmelemente 110 der Reihensteckklemme 100 weisen ferner ein Gehäuse 200 auf, in welchem die Klemmstellen 410 wenigstens teilweise aufgenommen sind. Dies ist unter anderem in den Figuren 3, 9 und 10 exemplarisch dargestellt.

Das Gehäuse 200 jedes der Klemmelemente 110 kann dabei mehrteilig ausgebildet sein. Wie insbesondere in den Figuren 3 bis 5 sowie 10 bis 12 zu erkennen ist, kann das Gehäuse 200 zweiteilig ausgebildet sein.

Das Gehäuse 200 kann ein Gehäuseunterteil 210, in das beispielsweise der Kontaktkörper 400 eingesetzt wird, aufweisen. Dabei kann das Gehäuseunterteil 210 Auflageflächen 216 und/oder Positionsfestlegungselemente 215 für den Kontaktkörper 400 (und insbesondere die Kontaktfeder 420) aufweisen, in welche der Kontaktkörper 400 eingelegt werden kann. Dies kann insbesondere den Figuren 9 und 10 entnommen werden.

Ferner kann das Gehäuse 200 ein Gehäuseoberteil 220 aufweisen, welches auf das Gehäuseunterteil 210 aufgesetzt werden kann, um das Gehäuse 200 abzuschließen und die Klemmstellen 410 (und insbesondere den Kontaktkörper 400) in dem Gehäuse 200 wenigstens teilweise aufzunehmen. Dabei kann zwischen Gehäuseunterteil 210 und Gehäuseoberteil 220 ein Freiraum FR eingeschlossen werden. Durch den Freiraum FR kann bevorzugt der Bügel 440 durchgeführt werden. Dies kann insbesondere den Figuren 9, 10 und 11 entnommen werden.

Das Gehäuseoberteil 220 und/oder das Gehäuseunterteil 210 können eine symmetrische, bevorzugt spiegelsymmetrische Form aufweisen, wie in den Figuren 9 und 10 exemplarisch dargestellt ist. Das Gehäuse 200 kann im Zweikomponenten-Spritzgussverfahren hergestellt sein. Das Gehäuse 200 ist aus einem steifen Kunststoffmaterial, wie beispielsweise aus Polycarbonat, hergestellt. Das Gehäuseunterteil 210 und das Gehäuseoberteil 220 können auch aus jeweils verschiedenen Materialien hergestellt sein.

Das Gehäuseunterteil 210 und das Gehäuseoberteil 220 kann nicht-lösbar oder wenigstens teilweise lösbar miteinander verbunden sein. Vorzugsweise kann die Verbindung zwischen dem Gehäuseoberteil 220 und dem Gehäuseunterteil 210 mittels Ultraschallschweißen bereitgestellt sein. Somit kann beispielsweise eine nicht-lösbare Verbindung bereitgestellt werden. Alternativ oder zusätzlich kann die Verbindung zwischen dem Gehäuseoberteil 220 und dem Gehäuseunterteil 210 mittels Vorsehen von miteinander korrespondierenden Rastelementen 212, 222 des Gehäuseunterteils 210 und des Gehäuseoberteils 220 bereitgestellt sein. Dies ist exemplarisch in den Figuren 9 und 10 dargestellt. Dabei weist das Gehäuseunterteil 210 einen Rücksprung 212 auf, in den ein korrespondierender Rastvorsprung 222 des Gehäuseoberteils 220 eingreifen kann. Somit kann beispielsweise eine wenigstens teilweise lösbare Verbindung bereitgestellt werden.

Bevorzugt können die Gehäuseunterteile 210 der einzelnen Klemmelemente 110 miteinander integral ausgebildet sein. Alternativ oder zusätzlich können die Gehäuseoberteile 220 der einzelnen Klemmelemente 110 miteinander integral ausgebildet sein. Wie insbesondere aus den Figuren 3 und 4 hervorgeht, können die Gehäuseoberteile 220 der einzelnen Klemmelemente 110 miteinander integral ausgebildet sein während die einzelnen Gehäuseunterteile 210 separat vorliegen. Diese Ausführungsform ist jedoch lediglich als Beispiel anzusehen.

Das Gehäuse 200 kann an seiner Unterseite eine Phasenprüföffnung 230 aufweisen, um eine Phasenprüfung des jeweiligen Klemmelements 110 durchzuführen. Wie insbesondere in den Figuren 3, 4, 9 und 10 dargestellt, kann die Phasenprüföffnung 230 sich entlang einer der Einsteckrichtungen E1, E2 erstrecken. Die Phasenprüföffnung 230 kann dabei von außerhalb des Gehäuses 200 einen Zugang zu dem Kontaktkörper 400 ermöglichen. Die Phasenprüföffnung 230 kann ferner beispielsweise derart ausgestaltet sein, dass ein Schraubenzieher oder ein Messfühler in diese eingeführt werden kann. Dabei kann das Gehäuse 200 auch mehrere Phasenprüföffnungen 230 aufweisen. Insbesondere kann das Gehäuse 200 für jede der Klemmstellen 410 eine korrespondierende Phasenprüföffnung 230 aufweisen. Die Phasenprüföffnung 230 kann beispielsweise durch zwei korrespondierende Öffnungshälften des Gehäuseoberteils 220 und des Gehäuseunterteils 210 gebildet sein. Dies ist insbesondere den Figuren 3 bis 5 zu entnehmen. Dabei kann das Gehäuseunterteil 210 die untere Hälfte 231 der Phasenprüföffnung 230 aufweisen. Die untere Hälfte 231 kann dabei eine Einführschräge zum Führen des Prüfgegenstandes zu beispielsweise dem Kontaktkörper 400 aufweisen.

Das Gehäuse 200 kann ferner Befestigungsstrukturen 228, wie beispielsweise Schnappnasen, aufweisen, um ein einzelnes Klemmelement 110 mit einer entsprechend korrespondierenden (Außen-)Struktur zu verrasten. Die Befestigungsstrukturen 228 sind exemplarisch in den Figuren 3, 4, 9 und 10 dargestellt.

Die Klemmstellen 410 können derart in dem Gehäuse 200 aufgenommen sein, dass Klemmstellen 410 derselben Gruppe auf derselben Seite des Gehäuses 200 vorzugsweise benachbart zueinander vorgesehen sind. Die Klemmstellen 410 können dabei derart in dem Gehäuse 200 aufgenommen sein, dass die Klemmstellen 410 unterschiedlicher Gruppen auf gegenüberliegenden Seiten des Gehäuses 200 und bevorzugt mit aufeinander zu gerichteter Einsteckrichtung E1, E2 vorgesehen sind. Eine derartige Anordnung ist exemplarisch in den Figuren 1 bis 4 und 9 dargestellt.

Das Gehäuse 200 kann für jede der Klemmstellen 410 eine Einstecköffnung 240 aufweisen, welche sich bevorzugt in der Einsteckrichtung E1, E2 der jeweiligen Klemmstelle 410 erstreckt. Die Einstecköffnungen 240 sind insbesondere in den Figuren 1 bis 5 sowie 9 und 10 dargestellt. Die Einstecköffnung 240 können an der Klemmstelle 410 oder zu der Klemmstelle 410 hin münden. Dies geht insbesondere aus den Figuren 9 und 10 hervor. Die Einstecköffnung 240 können ferner wenigstens teilweise mit einer Einführschräge 241 zu der Klemmstelle 410 hin zulaufen. Dabei kann beispielsweise die Einstecköffnung 240 eine trichterförmige Gestalt aufweisen, um derart den einzuführenden Leiter 600 in dem durch die Einstecköffnung 240 gebildeten Kanal zu führen.

Die Einstecköffnungen 240 für die jeweiligen Klemmstellen 410 oder Gruppen von Klemmstellen 410 können zueinander abgewinkelt vorgesehen sein. Die Einstecköffnungen 240 für die Gruppen von Klemmstellen 410 können dabei auch auf gegenüberliegenden Seiten des Gehäuses 200 vorgesehen sein. Dies ist exemplarisch in den Figuren 1, 3, 9 und 10 dargestellt. Alternativ oder zusätzlich können die Einstecköffnungen 240 für die Gruppen von Klemmstellen 410 auch auf derselben Seite des Gehäuses 200 vorzugsweise benachbart vorgesehen sein. Bevorzugt können die Einstecköffnungen 240 also derart in dem Gehäuse vorgesehen sein, dass deren Anordnung mit der Anordnung der Klemmstellen 410 korrespondiert.

Die Einstecköffnungen 240 können beliebig an dem Gehäuse 200 vorgesehen sein. So können die Einstecköffnungen 240 auch an beispielsweise benachbarten oder gegenüberliegenden Flächen des Gehäuses 200 vorgesehen sein. In den Figuren 1 bis 3 und 9 bis 12 sind diese exemplarisch an gegenüberliegenden Flächen des Gehäuses 200 angeordnet.

Die Klemmelemente 110 können jeweils eine Lösestruktur zum Lösen der Befestigung der elektrischen Leitern 600 in den Klemmstellen 410 aufweisen. Insbesondere soll es mit der Lösestruktur ermöglicht werden, die Klemmstelle 410 zwischen einer Klemmposition, in der die Klemmstelle 410 in einem geschlossenen Klemmzustand zum Kontaktieren und Halten eines darin eingeführten elektrischen Leiters 600 ist, und einer Freigabeposition, in der die Klemmstelle 410 geöffnet ist, um einen elektrischen Leiter 600 einzuführen oder zu entnehmen, zu bewegen. Dabei kann die Lösestruktur bevorzugt als eine Löseöffnung in dem Gehäuse 200 ausgebildet sein (nicht in den Figuren dargestellt), über die bspw. ein Werkzeug eingeführt werden kann, um die Klemmstelle 410 zwischen den genannten Positionen zu bewegen. Alternativ kann die Lösestruktur auch als ein Löseteil 500 ausgebildet sein, wie in den im Folgenden näher beschriebenen Figuren dargestellt ist.

Jede der Klemmstellen 410 kann das Löseteil 500 aufweisen. Das Löseteil 500 kann beispielsweise einen Lösehebel 500 aufweisen, um die Klemmstelle 410 zwischen der Klemmposition, in der die Klemmstelle 410 in einem geschlossenen Klemmzustand zum Kontaktieren und Halten eines darin eingeführten elektrischen Leiters 600 ist, und der Freigabeposition, in der die Klemmstelle 410 geöffnet ist, um einen elektrischen Leiter 600 einzuführen oder zu entnehmen, zu bewegen. In den Figuren 1 und 2 sowie 11 und 12 ist das Löseteil 500 als der Lösehebel 500 dargestellt. Insbesondere ist das Löseteil 500 dabei in seiner Klemmposition dargestellt. Hingegen ist in den Figuren 9 und 10 auf der rechten Seite der dargestellten Reihensteckklemme 100 auch die Freigabeposition dargestellt.

Dazu kann das Löseteil 500, insbesondere der Lösehebel 500, vorzugsweise um eine definierte Drehachse schwenkbar im Gehäuse 200 (bevorzugt im Gehäuseoberteil 220) vorgesehen sein. Hierzu kann das Löseteil 500, insbesondere der Lösehebel 500, beispielsweise Drehrastvorsprünge 550 aufweisen, welche mit korrespondierenden Drehrastöffnungen 250 des Gehäuseoberteils 250 zusammenwirken. Dies ist insbesondere den Figuren 3 und 4 zu entnehmen. Durch eine derartige Ausgestaltung können die Löseteile 500, insbesondere die Lösehebel 500, beispielsweise für die Montage einfach in das Gehäuse 200 eingeclipst werden.

Das Löseteil 500, insbesondere der Lösehebel 500, kann ferner derart ausgebildet sein, um in den beiden Positionen selbständig zu verharren. Das bedeutet, dass das Löseteil 500, insbesondere der Lösehebel 500, in der jeweiligen Position beispielsweise nicht durch die Kraft der Kontaktfeder 420 ausgelenkt oder in eine andere Position gedrückt wird. Vielmehr ist das Löseteil 500, insbesondere der Lösehebel 500, derart ausgestaltet, dass dieser in der jeweiligen Position eigenständig verharren kann. Jedoch können auch Strukturen an dem Löseteil 500, insbesondere dem Lösehebel 500, vorgesehen werden, mit denen ein unerwünschtes Öffnen der Klemmstelle 410 verhindert werden kann. So kann beispielsweise an der Innenseite des Lösehebels 500, d.h. an der dem Gehäuse 200 zugewandten Seite, eine Schließkontur 525 vorgesehen sein, welche mit einem korrespondierenden Schließvorsprung 225 des Gehäuses 200, insbesondere des Gehäuseoberteils 220, verrasten kann. Dadurch kann die Zuverlässigkeit und Sicherheit der Reihensteckklemme 100 weiter erhöht werden.

Das Löseteil 500, insbesondere der Lösehebel 500, kann zum Öffnen und Schließen der Klemmstellen 410 einen in den Figuren 3 bis 5 exemplarisch dargestellten Betätigungsabschnitt 510 aufweisen, durch welchen die Kontaktfeder 420 in der Freigabeposition zusammengedrückt wird und in der Klemmposition nicht belastet wird. Die Figuren 9 und 10 verdeutlichen ferner exemplarisch die Positionen der Kontaktfeder 420 für die jeweilige Position des Lösehebels.

Die Löseteile 500, insbesondere die Lösehebel 500, der Klemmstellen 410 können in dem Gehäuse 200 ferner derart angeordnet sein, dass die Löseteile 500, insbesondere die Lösehebel 500, eine gespiegelte Anordnung zueinander aufweisen. Bevorzugt können die Löseteile 500, insbesondere die Lösehebel 500, der Klemmstellen 410 der jeweiligen Gruppen eine zueinander gespiegelte Anordnung aufweisen. Dies ist exemplarisch in den Figuren 1 und 2 dargestellt. Die Löseteile 500, insbesondere die Lösehebel 500, der einzelnen Klemmstellen 410, bevorzugt die Klemmstellen 410 der jeweiligen Gruppen, können aufeinander zu gerichtet und/oder voneinander weg betätigbar vorgesehen sein. Die Figuren 9 und 10 zeigen exemplarisch eine Ausgestaltung, bei der die Löseteile 500, insbesondere die Lösehebel 500, voneinander weg betätigbar sind. Dadurch kann beispielsweise insbesondere erreicht werden, dass bei dem Anschluss eines Leiters 600 ein gegenüberliegender benachbarter Lösehebel 500 nicht unbeabsichtigt gelöst wird. Somit kann beispielsweise durch eine derartige Anordnung die Sicherheit und Zuverlässigkeit der Reihensteckklemme 100 weiter erhöht werden.

Das Löseteil 500 kann auch in jeglicher anderer Weise ausgestaltet sein, um die Klemmstelle 410 zwischen der Klemmposition, in der die Klemmstelle 410 in einem geschlossenen Klemmzustand zum Kontaktieren und Halten eines darin eingeführten elektrischen Leiters 600 ist, und der Freigabeposition, in der die Klemmstelle 410 geöffnet ist, um einen elektrischen Leiter 600 einzuführen oder zu entnehmen, zu bewegen. Beispielsweise kann sie als Lösedrücker ausgebildet sein, welcher längs verschiebbar bspw. im Gehäuse 200 gelagert ist. Der Drücker erstreckt sich dabei bevorzugt von der Klemmstelle 410 nach außerhalb des Gehäuses 200, wo er einen Angriffspunkt für den Bediener zum Betätigen des Lösedrückers aufweist.

Die Klemmelemente 110 sind derart nebeneinander in Reihe angeordnet, dass alle Klemmstellen 410 funktional zugänglich sind. Eine derartige exemplarische Anordnung kann insbesondere den Figuren 1 bis 4 und 9 entnommen werden. Diese Darstellungen sind jedoch nicht als limitierend anzusehen. Vielmehr können die jeweiligen Klemmelemente 100 auch in anderer Weise, beispielsweise treppen- oder kaskadenartig, in Reihe angeordnet sein.

Dabei sind die Gehäuse 200 der jeweiligen Klemmelemente 110 über eine Sollbruchstelle 300 miteinander verbunden, um die jeweiligen Klemmelemente 110 als Funktionseinheit voneinander zu trennen.

Vorzugsweise kann die Sollbruchstelle 300 zweier in Reihe gesehen benachbarter Klemmelemente 110 zwischen diesen vorgesehen sein. Alternativ oder zusätzlich kann die Sollbruchstelle 300 sich von den jeweiligen Klemmelementen 110 seitlich weg erstrecken. Insbesondere kann die Sollbruchstelle 300 sich mit einer von der Einsteckrichtung E1, E2 der Klemmstellen 410 oder bevorzugt wenigstens einer Gruppe von Klemmstellen 410 abweichenden Richtung und/oder ferner bevorzugt orthogonal bezüglich der Einsteckrichtung(en) E1, E2 der Klemmstelle(n) 410 seitlich weg erstrecken. Eine derartige Anordnung kann insbesondere den Figuren 1 bis 4, 9, 11 und 12 entnommen werden.

Die Sollbruchstelle 300 kann zudem integral mit dem Gehäuse 200 ausgebildet sein. Dabei kann das Gehäuseoberteil 220 und/oder das Gehäuseunterteil 210 die Sollbruchstelle 300 aufweisen. In den in den Figuren 1 bis 4, 9, 11 und 12 dargestellten Ausführungsbeispielen ist die Sollbruchstelle 300 exemplarisch lediglich an dem Gehäuseoberteil 220 vorgesehen, wie insbesondere anhand der exemplarischen Darstellung in Figur 3 ersichtlich wird. Dies ist jedoch nicht als limitierend anzusehen. So könnten beispielsweise auch das Gehäuseoberteil 220 und das Gehäuseunterteil 210 jeweils unterschiedliche Bestandteile der Sollbruchstelle 300 (relativ zueinander positioniert) aufweisen.

Die Gehäuseoberteile 220 oder die Gehäuseunterteile 210 der einzelnen Klemmelemente 110 können dabei ferner über die Sollbruchstelle 300 miteinander integral ausgebildet sein. Eine derartige Ausgestaltung wird insbesondere anhand der exemplarischen Darstellung in den Figur 1 bis 4, 9 sowie 11 und 12 ersichtlich.

Die Sollbruchstelle 300 kann an einem Bereich des Gehäuses 200 als Materialreduktion bereitgestellt sein. Dies ist exemplarisch in Figur 4 dargestellt. Die Sollbruchstelle 300 kann auch jegliche andere strukturelle Ausgestaltung annehmen, die es ermöglicht, die Klemmelemente 110 als Funktionseinheit über eben diese Sollbruchstelle 300 voneinander zu trennen; dies mit oder ohne dem (unterstützenden) Einsatz eines Werkzeugs, wie bspw. ein Messer. Es ist so auch vorstellbar, dass die Sollbruchstelle 300 durch andere Mittel als eine (strukturelle) Schwachstelle in dem Gehäuse 200 bereitgestellt wird. So kann die Sollbruchstelle 300 auch lediglich als eine Einkerbung oder Markierung zur Positionierung und Führung eines (Schneide-)Werkzeugs bereitgestellt sein, durch welche beispielsweise keine Schwachstelle in dem Gehäuse 200 erzeugt wird.

Die Sollbruchstelle 300 kann ferner eine Durchgangsöffnung 310 aufweisen. Dies ist exemplarisch in den Figuren 1 bis 3, 9 sowie 11 und 12 dargestellt. Bevorzugt ist die Durchgangsöffnung 310 quer zu einer Anordnungsrichtung der Klemmelemente 110 in Reihe und sich quer zu wenigstens einer oder aller der Einsteckrichtungen E1, E2 erstreckend ausgebildet, um die wenigstens zwei über die Sollbruchstelle 300 verbundenen Klemmelemente 110 vorzugsweise mittels eines durch die Durchgangsöffnung 310 geführten Befestigungselements 700, wie beispielsweise einer Schraube, zu befestigen. Dies ist exemplarisch in den Figuren 11 und 12 dargestellt.

Das Gehäuse 200 ist zusammen mit der Sollbruchstelle 300 im Zweikomponenten-Spritzgussverfahren hergestellt. Dabei ist die Sollbruchstelle 300 aus einem flexiblen Kunststoffmaterial, wie beispielsweise aus Polypropylen, hergestellt. In einer nichterfindungsgemäßen Ausführungsform kann die Sollbruchstelle 300 auch aus demselben Material wie das Gehäuse 200 hergestellt sein.

Die vorliegende Erfindung ist durch die vorbeschriebenen Ausführungsbeispiele nicht beschränkt, sofern sie vom Gegenstand der folgenden Ansprüche umfasst ist. Insbesondere sind sämtliche Merkmale der Ausführungsbeispiele in beliebiger Weise mit- und untereinander kombinierbar und austauschbar.

## Patentansprüche

1. Reihensteckklemme (100) mit wenigstens zwei Klemmelementen (110), wobei die Klemmelemente (110) jeweils aufweisen:
• wenigstens zwei Klemmstellen (410) jeweils zur werkzeuglosen Befestigung eines elektrischen Leiters (600) in einer Einsteckrichtung (E1, E2), wobei die Klemmstellen (410) elektrisch miteinander verbunden sind, sowie
• ein Gehäuse (200), in welchem die Klemmstellen (410) wenigstens teilweise aufgenommen sind,
wobei die Klemmelemente (110) derart nebeneinander in Reihe angeordnet sind, dass alle Klemmstellen (410) funktional zugänglich sind, und
wobei die Gehäuse (200) der jeweiligen Klemmelemente (110) über eine Sollbruchstelle (300) miteinander verbunden sind, um die jeweiligen Klemmelemente (110) als Funktionseinheit voneinander zu trennen,
**dadurch gekennzeichnet,**
**dass** das Gehäuse (200) zusammen mit der Sollbruchstelle (300) im Zweikomponenten-Spritzgussverfahren hergestellt ist, wobei das Gehäuse (200) aus einem steifen Kunststoffmaterial hergestellt ist, und wobei die Sollbruchstelle (300) aus einem flexiblen Kunststoffmaterial hergestellt ist.

2. Reihensteckklemme (100) gemäß Anspruch 1, wobei die Klemmstellen (410) in mehrere, vorzugsweise in zwei Gruppen von Klemmstellen (410) eingeteilt sind, wobei die Klemmstellen (410) einer Gruppe zueinander die gleiche Orientierung haben, wobei die Einsteckrichtungen (E1, E2) der Klemmstellen (410) einer Gruppe bevorzugt parallel zueinander ausgerichtet sind, und wobei vorzugsweise die Orientierung oder die Einsteckrichtungen (E1, E2) sich im Wesentlichen quer zur Anordnungsrichtung der Klemmelemente (110) in Reihe nebeneinander erstreckt/erstrecken.

3. Reihensteckklemme (100) gemäß Anspruch 1 oder 2, wobei Orientierungen wenigstens zweier der Klemmstellen (410), insbesondere ihrer Einsteckrichtungen (E1, E2), zueinander, bevorzugt die Orientierung der Klemmstellen (410) bzw. ihrer Einsteckrichtungen (E1, E2) einer der Gruppen zu derjenigen bzw. denjenigen einer anderen der Gruppen, einen Winkel von 0°, 15°, 30°, 45°, 60°, 75°, 90°, 105°, 120°, 135°, 150°, 165° oder 180° einschließen.

4. Reihensteckklemme (100) gemäß Anspruch 2 oder 3, wobei die Klemmstellen (410) derart in dem Gehäuse (200) aufgenommen sind, dass Klemmstellen (410) derselben Gruppe auf derselben Seite des Gehäuses (200) vorzugsweise benachbart zueinander vorgesehen sind, und/oder
wobei die Klemmstellen (410) derart in dem Gehäuse (200) aufgenommen sind, dass die Klemmstellen (410) unterschiedlicher Gruppen auf gegenüberliegenden Seiten des Gehäuses (200) und bevorzugt mit aufeinander zu gerichteter Einsteckrichtung (E1, E2) vorgesehen sind.

5. Reihensteckklemme (100) gemäß einem der vorhergehenden Ansprüche, wobei die Klemmelemente (110) jeweils bevorzugt je Klemmstelle eine Lösestruktur zum Lösen der Befestigung der elektrischen Leitern (600) in den Klemmstellen (410) aufweisen,
wobei die Lösestruktur bevorzugt als eine Löseöffnung in dem Gehäuse (200) oder als ein Löseteil (500) ausgebildet ist.

6. Reihensteckklemme (100) gemäß einem der vorhergehenden Ansprüche, wobei jede der Klemmstellen (410) ein Löseteil (500), vorzugsweise einen Lösehebel (500) und/oder einen Lösedrücker, aufweist, um die Klemmstelle (410) zwischen einer Klemmposition, in der die Klemmstelle (410) in einem geschlossenen Klemmzustand zum Kontaktieren und Halten eines darin eingeführten elektrischen Leiters (600) ist, und einer Freigabeposition, in der die Klemmstelle (410) geöffnet ist, um einen elektrischen Leiter (600) einzuführen oder zu entnehmen, zu bewegen.

7. Reihensteckklemme (100) gemäß Anspruch 6,
wobei das Löseteil (500), insbesondere der Lösehebel (500), um eine definierte Drehachse schwenkbar im Gehäuse (200) vorgesehen ist, und/oder
wobei das Löseteil (500), insbesondere der Lösehebel (500), derart ausgebildet ist, um in den beiden Positionen, d.h. in der Freigabeposition und der Klemmposition, selbständig zu verharren, und/oder
wobei die Löseteile (500), insbesondere die Lösehebel (500), der Klemmstellen (410) in dem Gehäuse (200) derart angeordnet sind, dass die Löseteile (500), insbesondere die Lösehebel (500), eine gespiegelte Anordnung zueinander aufweisen,
wobei bevorzugt die Löseteile (500), insbesondere die Lösehebel (500), der Klemmstellen (410) der jeweiligen Gruppen eine zueinander gespiegelte Anordnung aufweisen,
wobei die Löseteile (500), insbesondere die Lösehebel (500), der einzelnen Klemmstellen (410), bevorzugt die Klemmstellen (410) der jeweiligen Gruppen, vorzugsweise aufeinander zu gerichtet und/oder voneinander weg betätigbar sind.

8. Reihensteckklemme (100) gemäß einem der vorhergehenden Ansprüche, wobei die Sollbruchstelle (300) zweier in Reihe gesehen benachbarter Klemmelemente (110) zwischen diesen vorgesehen ist, und/oder
wobei die Sollbruchstelle (300) sich von den jeweiligen Klemmelementen (110) seitlich weg erstreckt, vorzugsweise mit einer von der Einsteckrichtung (E1, E2) der Klemmstellen (410), bevorzugt wenigstens einer Gruppe von Klemmstellen (410), abweichenden Richtung und/oder ferner bevorzugt orthogonal bezüglich der Einsteckrichtung(en) (E1, E2) der Klemmstelle(n) (410).

9. Reihensteckklemme (100) gemäß einem der vorhergehenden Ansprüche, wobei die Sollbruchstelle (300) an einem Bereich des Gehäuses (200) als Materialreduktion bereitgestellt ist.

10. Reihensteckklemme (100) gemäß einem der vorhergehenden Ansprüche, wobei die Sollbruchstelle (300) eine Durchgangsöffnung (310) aufweist, welche bevorzugt quer zu einer Anordnungsrichtung der Klemmelemente (110) in Reihe und sich quer zu wenigstens einer oder aller der Einsteckrichtungen (E1, E2) erstreckend ausgebildet ist, um die wenigstens zwei über die Sollbruchstelle (300) verbundenen Klemmelemente (110) vorzugsweise mittels eines durch die Durchgangsöffnung (310) geführten Befestigungselements (700), wie beispielsweise einer Schraube, zu befestigen.

11. Reihensteckklemme (100) gemäß einem der vorhergehenden Ansprüche, wobei jedes der Klemmelemente (110) einen Kontaktkörper (400) aufweist, welcher die Klemmstellen (410) aufweist,
wobei der Kontaktkörper (400) für jede der Klemmstellen (410) bevorzugt einen Kontaktrahmen (430) sowie eine darin gehaltene Kontaktfeder (420) zum werkzeuglosen und bevorzugt lösbaren Aufnehmen eines elektrischen Leiters (600) in der Klemmstelle (410) aufweist, wobei die Kontaktrahmen (430) eines Klemmelements (110) vorzugsweise integral miteinander ausgebildet sind, und/oder
wobei vorzugsweise das Löseteil (500), insbesondere der Lösehebel (500), einen Betätigungsabschnitt (510) aufweist, durch welchen die Kontaktfeder (420) in der Freigabeposition zusammengedrückt wird und in der Klemmposition nicht belastet wird, und/oder
wobei der Kontaktkörper (400) bevorzugt symmetrisch, ferner vorzugsweise spiegelsymmetrisch ausgebildet ist, und/oder
wobei der Kontaktkörper (400), insbesondere der Kontaktrahmen (430) und/oder die Kontaktfeder (420), bevorzugt als Stanzbiegeteil ausgebildet ist/sind.

12. Reihensteckklemme (100) gemäß einem der vorhergehenden Ansprüche, wobei das Gehäuse (200) jedes der Klemmelemente (110) mehrteilig, bevorzugt zweiteilig, ausgebildet ist,
wobei das Gehäuse (200) vorzugsweise ein Gehäuseunterteil (210), in welches bevorzugt der Kontaktkörper (400) eingesetzt wird, und ein Gehäuseoberteil (220) aufweist, welches auf das Gehäuseunterteil (210) aufgesetzt wird, um das Gehäuse (200) abzuschließen und die Klemmstellen (410), bevorzugt den Kontaktkörper (400), in dem Gehäuse (200) wenigstens teilweise aufzunehmen,
wobei bevorzugt die Gehäuseunterteile (210) der einzelnen Klemmelemente (110) miteinander integral ausgebildet sind und/oder die Gehäuseoberteile (220) der einzelnen Klemmelemente (110) miteinander integral ausgebildet sind, vorzugsweise über die Sollbruchstelle (300),
wobei das Gehäuseunterteil (210) und das Gehäuseoberteil (220) vorzugsweise nicht-lösbar oder wenigstens teilweise lösbar miteinander verbunden sind, wobei die Verbindung zwischen dem Gehäuseoberteil (220) und dem Gehäuseunterteil (210) ferner vorzugsweise mittels Ultraschallschweißen und/oder mittels Vorsehen von miteinander korrespondierenden Rastelementen (212, 222) des Gehäuseunterteils (210) und des Gehäuseoberteils (220) bereitgestellt ist,
wobei vorzugsweise das Gehäuseoberteil (220) und/oder das Gehäuseunterteil (210) die Sollbruchstelle (300) aufweist.

13. Reihensteckklemme (100) gemäß einem der vorhergehenden Ansprüche, wobei das Gehäuse (200) für jede der Klemmstellen (410) eine Einstecköffnung (240) aufweist, welche sich bevorzugt in der Einsteckrichtung (E1, E2) erstreckt,
wobei die Einstecköffnung (240) vorzugsweise an der Klemmstelle (410) oder zu der Klemmstelle (410) hin mündet,
wobei die Einstecköffnung (240) ferner bevorzugt wenigstens teilweise mit einer Einführschräge (241) zu der Klemmstelle (410) hin zuläuft,
wobei die Einstecköffnungen (240) vorzugsweise für die jeweiligen Klemmstellen (410) oder Gruppen von Klemmstellen (410) zueinander abgewinkelt, und/oder auf gegenüberliegenden Seiten des Gehäuses (200), und/oder auf derselben Seite des Gehäuses (200) vorzugsweise benachbart vorgesehen sind.

14. Reihensteckklemme (100) gemäß einem der vorhergehenden Ansprüche, wobei das Gehäuse (200) aus Polycarbonat hergestellt ist, und/oder
wobei die Sollbruchstelle (300) aus Polypropylen hergestellt ist.

15. Reihensteckklemme (100) gemäß einem der vorhergehenden Ansprüche, wobei das Gehäuse (200) bevorzugt an seiner Unterseite eine Phasenprüföffnung (230) aufweist, um eine Phasenprüfung des jeweiligen Klemmelements (110) durchzuführen, wobei bevorzugt die Phasenprüföffnung (230) sich entlang einer der Einsteckrichtungen (E1, E2) erstreckt, und/oder
wobei das Gehäuse (200) ferner Befestigungsstrukturen (228), wie beispielsweise Schnappnasen, aufweist, um ein einzelnes Klemmelement (110) mit einer entsprechend korrespondierenden Struktur zu verrasten.

## Claims

1. Terminal clamp (100) having at least two clamping members (no), wherein the clamping members (110) each comprise:
- at least two clamping points (410) for attachment of an electrical conductor (600) without tools in an insertion direction (E1, E2), respectively, wherein the clamping points (410) being electrically coupled to each other, and
- a housing (200) in which the clamping points (410) are at least partially accommodated,
wherein the clamping members (110) are arranged side by side in series in a way that all clamping points (410) are functionally accessible, and
wherein the housings (200) of the respective clamping members (110) are coupled to each other by means of a predetermined breaking point (300) to separate the respective clamping members (110) from each other as functional unit,
**characterized in that**
the housing (200) together with the predetermined breaking point (300) is manufactured in a two-component injection molding process, wherein the housing (200) is made of a rigid plastic material, and wherein the predetermined breaking point (300) is made of a flexible plastic material.

2. Terminal clamp (100) according to claim 1, wherein the clamping points (410) are divided into a plurality, preferably into two, groups of clamping points (410), wherein the clamping points (410) of a group have the same orientation to each other, wherein the plug-in directions (E1, E2) of the clamping points (410) of a group are preferably aligned parallel to one another, and wherein preferably the orientation or the plug-in directions (E1, E2) extend substantially transversely to the arrangement direction of the clamping members (110) next to one another in series.

3. Terminal clamp (100) according to claim 1 or 2, wherein orientations of at least two of the clamping points (410), in particular the insertion directions (El, E2) thereof with respect to one another, preferably the orientation of the clamping points (410) or the insertion directions (El, E2) thereof of one of the groups to the one or the ones of another of the groups form an angle of 0°, 15°, 30°, 45°, 60°, 75°, 90°, 105°, 120°, 135°, 150°, 165° or 180°.

4. Terminal clamp (100) according to claim 2 or 3, wherein the clamping points (410) are accommodated in the housing (200) in a way that clamping points (410) of the same group are provided on the same side of the housing (200), preferably adjacent to one another, and/or
wherein the clamping points (410) are accommodated in the housing (200) in a way that the clamping points (410) of different groups are provided on opposite sides of the housing (200) and preferably with the insertion direction (E1, E2) facing to one another.

5. Terminal clamp (110) according to one of the preceding claims, wherein the clamping members (110) preferably have a release structure for each clamping point for releasing the attachment of the electrical conductors (600) in the clamping points (410), respectively,
wherein the release structure is preferably configured as a release opening in the housing (200) or as a release part (500).

6. Terminal clamp (110) according to one of the preceding claims, wherein each clamping point (410) comprises a release part (500), preferably a release lever (500) and/or a release handle, to move the clamping point (410) between a clamping position, in which the clamping point (410) is in a closed clamping state for contacting and holding an electrical conductor (600), which is inserted therein, and a release position, in which the clamping point (410) is open to insert or remove an electrical conductor (600).

7. Terminal clamp (110) according to claim 6,
wherein the release part (500), in particular the release lever (500), is provided in the housing (200) in a way pivotable about a defined axis of rotation, and/or
wherein the release part (500), in particular the release lever (500), is configured in a way to remain independently in the two positions, i.e. in the release position and the clamping position, and/or
wherein the release parts (500), in particular the release levers (500), of the clamping points (410) are arranged in the housing (200) in a way that the release parts (500), in particular the release levers (500), have a mirrored arrangement relative to one another,
wherein preferably the release parts (500), in particular the release levers (500), of the clamping points (410) of the respective groups have a mutually mirrored arrangement,
wherein the release parts (500), in particular the release levers (500), of the individual clamping points (410), preferably the clamping points (410) of the respective groups, are preferably operable facing to one another and/or away from one another.

8. Terminal clamp (110) according to one of the preceding claims, wherein the predetermined breaking point (300) of two adjacent clamping members (110) when viewed in series are provided between them, and/or
wherein the predetermined breaking point (300) extends laterally away from the respective clamping members (110), preferably in a direction deviating from the insertion direction (E1, E2) of the clamping points (410), preferably at least one group of clamping points (410), and/or further preferred orthogonal to the insertion direction(s) (E1, E2) of the clamping point(s) (410).

9. Terminal clamp (110) according to one of the preceding claims, wherein the predetermined breaking point (300) is provided in the region of the housing (200) as a material reduction.

10. Terminal clamp (110) according to one of the preceding claims,
wherein the predetermined breaking point (300) comprises a through hole (310) which is preferably formed transversely to an arrangement direction of the clamping members (110) in series and extending transversely to at least one or all of the insertion directions (E1, E2) to attach the at least two clamping members (110) which are coupled by means of the predetermined breaking point (300) preferably by means of a attachment member (700), such as a screw, which is passed through the through hole (310).

11. Terminal clamp (110) according to one of the preceding claims,
wherein each of the clamping members (110) comprises a contact body (400) including the clamping points (410),
wherein the contact body (400) for each of the clamping points (410) preferably comprises a contact frame (430) as well as a contact spring (420) held therein for receiving an electrical conductor (600) in the clamping point (410) without tools and preferably releasably, wherein the contact frames (430) of a clamping member (110) are preferably integrally formed with one another, and/or
wherein preferably the release part (500), in particular the release lever (500), has an actuating section (510) by which the contact spring (420) is compressed in the release position and is not loaded in the clamping position, and/or
wherein the contact body (400) is preferably symmetrical, further preferred mirror symmetrical, and/or
wherein the contact body (400), in particular the contact frame (430) and/or the contact spring (420), is/are preferably configured as a stamped bent part.

12. Terminal clamp (110) according to one of the preceding claims,
wherein the housing (200) of each of the clamping members (110) is formed in multiple parts, preferably in two parts,
wherein the housing (200) preferably comprises a lower housing part (210), into which the contact body (400) is preferably inserted, and an upper housing part (220), which is placed on the lower housing part (210) to close the housing (200) and to at least partially receive the clamping points (410), preferably the contact body (400), in the housing (200),
wherein preferably the lower housing parts (210) of the individual clamping members (110) are integrally formed with each other and/or the upper housing parts (220) of the individual clamping members (110) are integrally formed with each other, preferably by means of the predetermined breaking point (300),
wherein the lower housing part (210) and the upper housing part (220) are preferably non-detachably or at least partially detachably coupled to each other, wherein the coupling between the upper housing part (220) and the lower housing part (210) is further preferably provided by means of ultrasonic welding and/or by means of providing mutually corresponding latch elements (212, 222) of the lower housing part (210) and the upper housing part (220),
wherein preferably the housing upper part (220) and/or the housing lower part (210) comprises the predetermined breaking point (300).

13. Terminal clamp (110) according to one of the preceding claims, wherein the housing (200) comprises an insertion opening (240) for each of the clamping points (410), which preferably extends in the insertion direction (El, E2),
wherein the insertion opening (240) preferably ends at the clamping point (410) or towards the clamping point (410),
wherein the insertion opening (240) further preferably tapers at least partially with an insertion slope (241) toward the clamping point (410),
wherein the insertion openings (240) are preferably provided for the respective clamping points (410) or groups of clamping points (410) in an angled way relative to one another, and/or on opposite sides of the housing (200), and/or on the same side of the housing (200) preferably adjacent to one another.

14. Terminal clamp (110) according to one of the preceding claims, wherein the housing (200) is made of polycarbonate, and/or
wherein the predetermined breaking point (300) is made of polypropylene.

15. Terminal clamp (110) according to one of the preceding claims, wherein the housing (200) preferably has a phase test opening (230) on the lower side thereof for performing a phase test of the respective clamping member (110),
wherein preferably the phase test opening (230) extends along one of the insertion directions (El, E2), and/or
wherein the housing (200) further comprises attachment structures (228), as for example snap-lugs, for snap-fastening a single clamping member (110) with a corresponding structure.

## Revendications

1. Bloc de jonction enfichable (100) avec au moins deux éléments de serrage (110), dans lequel les éléments de serrage (110) présentent respectivement :
• au moins deux points de serrage (410) respectivement pour la fixation sans outil d'un conducteur électrique (600) dans une direction d'enfichage (E1, E2), les points de serrage (410) étant reliés électriquement les uns aux autres, ainsi que
• un boîtier (200), dans lequel les points de serrage (410) sont logés au moins en partie,
dans lequel les éléments de serrage (110) sont disposés en série les uns à côté des autres de telle sorte que tous les points de serrage (410) sont accessibles de manière fonctionnelle, et
dans lequel les boîtiers (200) des éléments de serrage (110) respectifs sont reliés les uns aux autres par l'intermédiaire d'un point de rupture (300), afin de séparer les éléments de serrage (110) respectifs les uns des autres en tant qu'unité fonctionnelle,
**caractérisé en ce**
**que** le boîtier (200) est fabriqué conjointement avec le point de rupture (300) dans le procédé de moulage par injection à deux composants, le boîtier (200) étant fabriqué à partir d'une matière plastique rigide, et le point de rupture (300) étant fabriqué à partir d'une matière plastique flexible.

2. Bloc de jonction enfichable (100) selon la revendication 1, dans lequel les points de serrage (410) sont divisés en plusieurs, de préférence en deux, groupes de points de serrage (410), dans lequel les points de serrage (410) d'un groupe présentent la même orientation les uns par rapport aux autres, dans lequel les directions d'enfichage (E1, E2) des points de serrage (410) d'un groupe sont orientées de préférence parallèlement l'une à l'autre, et dans lequel de préférence l'orientation ou les directions d'enfichage (E1, E2) s'étend/s'étendent en série les unes à côté des autres sensiblement transversalement par rapport à la direction d'agencement des éléments de serrage (110).

3. Bloc de jonction enfichable (100) selon la revendication 1 ou 2, dans lequel les orientations d'au moins deux des points de serrage (410), en particulier leurs directions d'enfichage (E1, E2), l'un par rapport à l'autre, de préférence l'orientation des points de serrage (410) ou leurs directions d'enfichage (E1, E2) d'un des groupes par rapport à celle ou celles d'un autre des groupes, forment un angle de 0°, 15°, 30°, 45°, 60°, 75°, 90°, 105°, 120°, 135°, 150°, 165° ou 180°.

4. Bloc de jonction enfichable (100) selon la revendication 2 ou 3, dans lequel les points de serrage (410) sont logés dans le boîtier (200) de telle sorte que les points de serrage (410) du même groupe sont prévus sur la même face du boîtier (200) de préférence au voisinage les uns des autres, et/ou
dans lequel les points de serrage (410) sont logés dans le boîtier (200) de telle sorte que les points de serrage (410) de différents groupes sont prévus sur les faces opposées du boîtier (200) et de préférence avec une direction d'enfichage (E1, E2) à diriger l'une vers l'autre.

5. Bloc de jonction enfichable (100) selon l'une quelconque des revendications précédentes, dans lequel les éléments de serrage (110) présentent respectivement de préférence par point de serrage une structure de desserrage pour le desserrage de la fixation des conducteurs électriques (600) dans les points de serrage (410),
dans lequel la structure de desserrage est réalisée de préférence en tant qu'ouverture de desserrage dans le boîtier (200) ou en tant que partie de desserrage (500).

6. Bloc de jonction enfichable (100) selon l'une quelconque des revendications précédentes, dans lequel chacun des points de serrage (410) présente une partie de desserrage (500), de préférence un levier de desserrage (500) et/ou un bouton de desserrage, afin de déplacer le point de serrage (410) entre une position de serrage, dans laquelle le point de serrage (410) est dans un état de serrage fermé pour la mise en contact et le maintien d'un conducteur électrique (600) introduit dans celui-ci, et une position de libération, dans laquelle le point de serrage (410) est ouvert, afin d'introduire ou de retirer un conducteur électrique (600).

7. Bloc de jonction enfichable (100) selon la revendication 6,
dans lequel la partie de desserrage (500), en particulier le levier de desserrage (500), est prévue dans le boîtier (200) de manière à pouvoir pivoter autour d'un axe de rotation défini, et/ou
dans lequel la partie de desserrage (500), en particulier le levier de desserrage (500), est réalisée de manière à rester de manière autonome dans les deux positions, c'est-à-dire dans la position de libération et la position de serrage, et/ou
dans lequel les parties de desserrage (500), en particulier les leviers de desserrage (500), des points de serrage (410) sont disposées dans le boîtier (200), de telle sorte que les parties de desserrage (500), en particulier les leviers de desserrage (500), présentent un agencement en miroir les unes par rapport aux autres,
dans lequel de préférence les parties de desserrage (500), en particulier les leviers de desserrage (500), des points de serrage (410) des groupes respectifs présentent un agencement en miroir les unes par rapport aux autres,
dans lequel les parties de desserrage (500), en particulier les leviers de desserrage (500), des points de serrage (410) individuels, de préférence des points de serrage (410) des groupes respectifs, peuvent être actionnées de manière à être dirigées de préférence les unes vers les autres et/ou espacées les unes des autres.

8. Bloc de jonction enfichable (100) selon l'une quelconque des revendications précédentes, dans lequel le point de rupture (300) de deux éléments de serrage (110) voisins vus en série est prévu entre ceux-ci, et/ou
dans lequel le point de rupture (300) s'étend à distance latéralement des éléments de serrage (110) respectifs, de préférence avec une direction différente de la direction d'enfichage (E1, E2) des points de serrage (410), de préférence d'au moins un groupe de points de serrage (410), et/ou en outre de préférence perpendiculairement par rapport à la direction d'enfichage (E1, E2) du(des) point(s) de serrage (410).

9. Bloc de jonction enfichable (100) selon l'une quelconque des revendications précédentes, dans lequel le point de rupture (300) est fourni sur une zone du boîtier (200) en tant que réduction de matériau.

10. Bloc de jonction enfichable (100) selon l'une quelconque des revendications précédentes, dans lequel le point de rupture (300) présente une ouverture de passage (310), laquelle est réalisée de manière à s'étendre de préférence transversalement par rapport à une direction d'agencement des éléments de serrage (110) en série et transversalement par rapport à au moins une ou toutes les directions d'enfichage (E1, E2), afin de fixer les au moins deux éléments de serrage (110) reliés par l'intermédiaire du point de rupture (300) de préférence au moyen d'un élément de fixation (700) guidé à travers l'ouverture de passage (310), comme par exemple une vis.

11. Bloc de jonction enfichable (100) selon l'une quelconque des revendications précédentes, dans lequel chacun des éléments de serrage (110) présente un corps de contact (400), lequel présente les points de serrage (410),
dans lequel le corps de contact (400) présente pour chacun des points de serrage (410) de préférence un cadre de contact (430) ainsi qu'un ressort de contact (420) retenu dans celui-ci pour le logement sans outil et de préférence desserrable d'un conducteur électrique (600) dans le point de serrage (410), les cadres de contact (430) d'un élément de serrage (110) étant réalisés de préférence d'un seul tenant les uns avec les autres, et/ou
dans lequel de préférence la partie de desserrage (500), en particulier le levier de desserrage (500), présente une section d'actionnement (510), par laquelle le ressort de contact (420) est comprimé dans la position de libération et n'est pas sollicité dans la position de serrage, et/ou
dans lequel le corps de contact (400) est réalisé de préférence de manière symétrique, en outre de préférence de manière spéculairement symétrique, et/ou
dans lequel le corps de contact (400), en particulier le cadre de contact (430) et/ou le ressort de contact (420), est/sont réalisés de préférence en tant que pièce découpée et pliée.

12. Bloc de jonction enfichable (100) selon l'une quelconque des revendications précédentes, dans lequel le boîtier (200) de chacun des éléments de serrage (110) est réalisé en plusieurs parties, de préférence en deux parties,
dans lequel le boîtier (200) présente de préférence une partie inférieure de boîtier (210), dans laquelle de préférence le corps de contact (400) est inséré, et une partie supérieure de boîtier (220), laquelle est posée sur la partie inférieure de boîtier (210), afin de fermer le boîtier (200) et de loger au moins en partie les points de serrage (410), de préférence le corps de contact (400), dans le boîtier (200),
dans lequel de préférence les parties inférieures de boîtier (210) des éléments de serrage (110) individuels sont réalisées d'un seul tenant les unes avec les autres et/ou les parties supérieures de boîtier (220) des éléments de serrage (110) individuels sont réalisées d'un seul tenant les unes avec les autres, de préférence par l'intermédiaire du point de rupture (300),
dans lequel la partie inférieure de boîtier (210) et la partie supérieure de boîtier (220) sont reliées l'une à l'autre de préférence de manière non desserrable ou au moins en partie desserrable, la liaison entre la partie supérieure de boîtier (220) et la partie inférieure de boîtier (210) étant fournie en outre de préférence au moyen d'un soudage par ultrasons et/ou au moyen d'une prévoyance d'éléments d'encliquetage (212, 222) correspondant les uns aux autres de la partie inférieure de boîtier (210) et de la partie supérieure de boîtier (220),
dans lequel de préférence la partie supérieure de boîtier (220) et/ou la partie inférieure de boîtier (210) présente le point de rupture (300).

13. Bloc de jonction enfichable (100) selon l'une quelconque des revendications précédentes, dans lequel le boîtier (200) présente pour chacun des points de serrage (410) une ouverture d'enfichage (240), laquelle s'étend de préférence dans la direction d'enfichage (E1, E2),
dans lequel l'ouverture d'enfichage (240) débouche de préférence sur le point de serrage (410) ou en direction du point de serrage (410),
dans lequel l'ouverture d'enfichage (240) se termine en outre de préférence au moins en partie avec un chanfrein d'entrée (241) en direction du point de serrage (410),
dans lequel les ouvertures d'enfichage (240) sont coudées les unes par rapport aux autres de préférence pour les points de serrage (410) respectifs ou groupes de points de serrage (410), et/ou sont prévues sur les faces opposées du boîtier (200), et/ou sur la même face du boîtier (200) de préférence de manière voisine.

14. Bloc de jonction enfichable (100) selon l'une quelconque des revendications précédentes, dans lequel le boîtier (200) est fabriqué à partir de polycarbonate, et/ou
dans lequel le point de rupture (300) est fabriqué à partir de polypropylène.

15. Bloc de jonction enfichable (100) selon l'une quelconque des revendications précédentes, dans lequel le boîtier (200) présente de préférence sur sa face inférieure une ouverture de contrôle de phase (230), afin de mettre en oeuvre un contrôle de phase de l'élément de serrage (110) respectif, dans lequel de préférence l'ouverture de contrôle de phase (230) s'étend le long d'une des directions d'enfichage (E1, E2), et/ou
dans lequel le boîtier (200) présente en outre des structures de fixation (228), comme par exemple des taquets à déclic, afin d'encliqueter un élément de serrage (110) individuel avec une structure conformément correspondante.
